# EUROPÄISCHE PATENTSCHRIFT

(11) **EP 2 875 910 B1**
(45) Veröffentlichungstag und Bekanntmachung des Hinweises auf die Patenterteilung: **08.06.2016**
(21) Anmeldenummer: 14472004.2
(22) Anmeldetag: 19.09.2014
(51) Int. Cl.: B25F 5/02

(54) **Vorrichtung zum Verriegeln der Batterien eines Elektrowerkzeugs**
Device for locking the batteries of an electric tool
Dispositif destiné à verrouiller des batteries d'un outil électrique

(30) Priorität: 15.10.2013 BG 264413
(43) Veröffentlichungstag der Anmeldung: 27.05.2015
(73) Patentinhaber: SPARKY ELTOS AD, 5500 Lovech (BG)
(72) Erfinder: Velichko, Martinov Peykov, 5600 Troyan (BG); Slavi, Yordanov Savev, 5500 Lovech (BG)
(74) Vertreter: Marinov, Marian Kalchev

(56) Entgegenhaltungen:
- US-A1- 2006 055 369
- US-A1- 2006 091 852
- US-A1- 2007 090 700
- US-A1- 2008 150 481

## Beschreibung

### Technikbereich

Das Gebrauchsmodell bezieht sich auf Vorrichtung zum Verriegeln der Baeiterie eines Elektrowerkzeugs und ist bei Handwerkzeuge wie z. B. Winkelschleifer und Bohrmaschinen anwendbar.

### Vorausgehender Zustand der Technik

Bekannt ist eine Vorrichtung zum Verriegeln der Batterien beines Elektrowerkzeugs, die in EP 2 000 266 B1 beschrieben ist. Sie besteht aus einem profilierten Finger, angeordnet in einer Nut, die sich im Untenende des Handgriffs des Elektrowerkzeugs befindet. Ueber dem profilierten Finger ist einem hinausdrueckenden Element angeordnet, auf dessen Achse eine Fixierfeder montiert ist.Vor dem profilierten Finger, hinein im Werkzeughandgriff und parallel zu der Laengsachse des profilierten Fingers ist eine Spiralfeder angeordnet. Am Untenteil des Hangriffs, in einem geformten Nest ist eines Verriegelungselement angeordnet, das mit einem Fixierzahn endet.Er hat die Moeglichkeit in einem Begraenzungschnitt, der auf Gehaeuse der Batterie gebildet ist, zu treffen.Im Hinterteil des Handgriffs sind profilierte Laengsnute geformt, die der gebildeten auf Batteriegehaeuse auch profilierte Laengszaehne entsprechen.

Die bekannte Vorrichtung zum Verriegeln der Batterien eines Elektrowerkzeugs hat eine sehr komplizierte Konstruktion.Einen anderen Mangel ist die Moeglichkeit zum Aufsperren waehrend der Arbeit und die Batterie faellt heraus.Das ist eine Bedingung fuer Arbeitsunfaelle.

Eine weitere Vorrichtung ist aus US 2007/090700 A1 bekannt.

### Technisches Wesen der Erfindung

Die Aufgabe der Erfindung ist hier eine Vorrichtung zum Verriegeln der Batterien bei Elektrowerkzeuge zu schaffen, das eine einfache Konstruktion hat, eine zuverlaessige Fixierung der Batterien zu dem Handgriff gewaehrleistet, als auch die Unmoeglichkeit Arbeitsunfaelle zu entstehen.

Die Vorrichtung zum Verriegeln der Batterien bei Elektrowerkzeuge besteht aus einem profilierten Finger, der in einem angefertigten im Handgriff des Elektrowerkzeugs Begrenzungsnest angeordnet ist.Im Untenteil des Hangriffgehaeuses sind profilierte Laengsnute geformt, die der gebildeten auf Batteriegehauese profilierte Laengszaehne entsprechen. Gemaess der Erfindung, ist der profilierte Finger scharnierweise zu dem Handgriff des Elektrowerkzeugs mittels eines Fixierbolzens angeschlossen.In der Mitte des profilierten Fingers ist einseitig einen Segmentschnitt geformt, in dem eine Spiralfeder angeordnet ist, deren Enden entsprechnd im profilierten Finger als auch im Handgriff des Elektrowerkzeugs fixiert sind.

Im Vorderteil des profilierten Fingers ist einen festhaltenden Zahn erfindet, dessen Fixieroberflaeche parallel zu der Laengsachse des Fixierbolzens ist.

Auf den Oberteil des Batteriegehaeuses, in unmittelbarer Naehe von der profilierten Laengszaehne und zwischen sie, ist einen Fixierzahn geformt.

Im zugeschlossener Stellung des profilierten Fingers, fallen die Fixieroberflaeche des festhaltenden Zahns und die Kontaktoberflaeche des Fixierzahns unter einem spitzen Winkel gegen die Flaeche, die aus der profilierten Laengsnuten des Elektrowerkzeugs und die profilierten Laengszaehne des Batteriegehaeuses gebildet ist, zusammen.

### Erlaeuterung der beigelegter Figuren

Figur 1 - Laengsschnitt der Vorrichtung zum Verriegeln, inkl. einen Teil von der Batterie und der Handgriff des Elektrowerkzeugs.
Figur 2 - axonometrischer Laengsschnitt der Vorrichtung zum Verriegeln im zerlegten Zustand.
Figur 3 - Seitenaussicht der Vorrichtung zum Verriegeln im verriegelten Zustand.
Figur 4 - Seitenaussicht der Vorrichtung zum Verriegeln im aufgesperrten Zustand.

### Beispiel fuer Ausfuehrung der Erfindung

Die Vorrichtung zum Verriegeln der Batterien eines Elektrowerkzeugs besteht aus einem profilierten Finger 1, der in einem angefertigten im Handgriff 3 des Elektrowerkzeugs 4 Begrenzungsnest 2 angeordnet ist. Im unteren Teil des Handgriffs 3 sind profilierte Laengsnute 5 geformt, die der gebildeten auf Batteriegehaeuse 7 profilierte Laengszaehne 6 entsprechen. Der profilierte Finger 1 ist scharnierweise zu dem Handgriff 3 des Elektrowerkzeugs 4 mittels eines Fixierbolzens 8 angeschlossen. In der Mitte des profilierten Fingers ist einseitig einen Segmentschnitt 9 geformt, in der eine spiralfeder 10 angeordnet ist, deren Enden entsprechend im profilierten Finger 1 und im Handgriff 3 des Elektrowerkzeugs 4 fixiert sind. Im Vorderteil des profilierten Fingers 1 ist einen festhaltenden Zahn 11 erfindet, dessen Fixieroberflaeche 12 parallel zu der Laengsachse 13 des Fixierbolzens 8 ist.Auf den oberen Teil des Batteriegehaeuses 7, in unmittelbarer Naehe von der profilierten Laengszaehne 6 und zwischen sie ist einen Fixierzahn 14 geformt. Im zugeschlossener Stellung des profilierten Fingers 1, fallen die Fixieroberflaeche 12 des festhaltenden Zahns 11 und die Kontaktoberflaeche 15 des Fixierzahns 14 unter einem spitzen Winkel gegen die Flaeche, die aus der profilierten Laengsnuten 5 des Elektrowerkzeugs 4 und die profilierten Laengszaehne 6 des Batteriegehaeuses 7 gebildet ist, zusammen.

### Verwendung der Erfindung

Die Vorrichtung zum Verriegeln der Batterien eines Elektrowerkzeugs verwendet man auf folgender Weise. Beim Einlegen der Batterie, sie laesst sich gleiten, und in diesem Moment beeinflussen sich gegenseitig die profiolierten Laengsnute 5 und die profilierten Laengszaehne 6.Wenn die Batterie seine normale Arbeitslage erreicht, dreht sich der profilierte Finger 1 unter der Wirkung von der Spiralfeder 10, die vorherig angespannt ist. In diesem Moment bringt der festhaltende Zahn 11 im Eingriff in dem Fixierzahn 14.Die Verbindung ist zuverlaessig, weil die Fixieroberlfaeche 12 und die Kontaktoberflaeche 15 unter einem geraden Winkel zu der Flaeche, die von der profilierten Laengsnuten 5 des Elektrowerkzeugs und die profilierten Laengszaehne 6 des Batteriegehaeuses 7 gebildet ist, sind. Dies erlaubt die eigenmaechtige Aufloesung der Verbindung. Das Abnehmen der Batterie zum Aufladen passiert durch Druecken des profilierten Fingers 1 und gleiten nach aussen ueber die profilierten Langszaehne 6.

### Positionbeschreibung

- 1.: Profilierter Finger
- 2.: Begrenzungsnest
- 3.: Handgriff
- 4.: Elektrowerkzeug
- 5.: Profilierte Laengsnute
- 6.: Profilierte Laengszaehne
- 7.: Batteriegehaeuse
- 8.: Fixierbolzen
- 9.: Segmentschnitt
- 10.: Spiralfeder
- 11.: Festhaltender Zahn
- 12.: Fixierflaeche
- 13.: Laengsachse
- 14.: Fixierzahn
- 15.: Kontaktflaeche

## Patentansprüche

1. Vorrichtung zum Verriegeln der Batterien eines Elektrowerkzeugs, enthaltend einen profilierten Finger, angeordnet in einem Begrenzungsnest, das im Handgriff des Elektrowerkzeugs ausgebildet ist, mit profilierte Laengsnute geformt im Untenteil des Handgriffs, die der ausgebildeten auf Batteriegehaeuse profilierte Laengszaehne entsprechen, und der profilierte Finger (1) scharnierweise zu dem Handgriff (3) des Elektrowerkzeugs (4) mittels Fixierbolzen (8) angeschlossen ist, **dadurch gekenntzeichnet**, dass in der Mitte des profilierten Fingers (1) einseitg ein Segmentschnitt (9) geformt ist, in dem eine Spiralfeder (10) mit fixierten Enden entsprechend im profilierten Finger (1) und im Handgriff (3) des Elektrowerkzeugs (4), angeordnet ist.

2. Die Vorrichtung zum Verriegeln der Batterien eines Elektrowerkzeugs nach Anspruch 1, **dadurch gekennzeichnet, dass** im Vorderteil des profilierten Fingers (1) einen festhaltenden Zahn (11), dessen Fixieroberflaeche (12) paralell zu der Laengsachse (13) des Fixierbolzens (8) ausgebildet ist.

3. Die Vorrichtung. zum Verriegeln der Batterien eines Elektrowerkzeugs nach Anspruch 1, **dadurch gekennzeichnet, dass** im oberen Teil des Batteriegehaeuses (7) in unmittelbarer Naehe von der profilierten Laengszaehne (6) und zwischen sie einen Fixierzahn (14) geformt ist.

4. Die Vorrichtung zum Verriegeln der Batterien eines Elektrowerkzeugs nach Anspruch 1, **dadurch gekennzeichnet, dass** im zugeschlossener Stellung des profilierten Fingers 1, fallen die Fixieroberflaeche 12 des festhaltenden Zahns 11 und die Kontaktoberflaeche 15 des Fixierzahns 14 unter einem spitzen Winkel gegen die Flaeche, die aus der profilierten Laengsnuten 5 des Elektrowerkzeugs 4 und die profilierten Laengszaehne 6 des Batteriegehaeuses 7 gebildet ist, zusammen.

## Claims

1. Locking mechanism for electric tool batteries which includes a shaped cam located in a limiting socket made in the handle of the power tool, with shaped longitudinal grooves formed in the bottom part of the handle corresponding to the longitudinal shaped teeth on the battery case **characterized by** a shaped cam (1) hinged to the handle (3) of the power tool (4) by means of fixing bolts (8), and a segment opening (9) formed unilaterally in the center of the shaped cam (1); the twisting spring (10), whose ends are fixed to the shaped cam (1) and to the handle (3) of the power tool (4), respectively, is located in this opening.

2. Locking mechanism for electric tool batteries according to claim 1, **characterized by** a retaining tooth (11) made in the front part of the shaped cam (1), whose fixing surface (12) is parallel to the longitudinal axis (13) of the fixing bolt (8).

3. Locking mechanism for electric tool batteries according to claim 1, **characterized by** a fixing tooth (14) formed in the upper part of the battery case (7), in immediate proximity with the shaped longitudinal teeth (6) and between them.

4. Locking mechanism for electric tool batteries according to claim 1, **characterized by** in closed position of the shaped cam (1), the fixing surface (12) of the retaining tooth (11) and the contact surface (15) of the fixing tooth (14) match together, forming an acute angle to the surface determined by the shaped longitudinal grooves (5) of the power tool (4) and the shaped longitudinal teeth (6) of the battery case (7).

## Revendications

1. Mécanisme de verrouillage pour des piles pour des instruments électriques incluant un pouce profilé mis dans un compartiment qui est élaboré dans la poignée de l'instrument électrique, dans la partie inférieure de la poignée, des cannelures profilées longitudinales étant élaborées correspondant aux dents profilées longitudinales élaborées sur le corps de la pile, **se caractérisant par le fait que** le pouce profilé (1) est fixé par des charnières sur la poignée (3) de l'instrument électrique (4) moyennant un boulon de fixation (8) et au milieu du pouce profilé (1) est formée unilatéralement une entaille de segment (9) dans laquelle est mis un ressort de torsion (10), les bouts duquel sont encastrés respectivement dans le pouce profilé(1) et dans la poignée (3) de l'instrument électrique (4).

2. Le mécanisme de verrouillage pour des piles pour des instruments électriques conformément à la réclamation 1, **se caractérisant par le fait que** dans la part antérieure du pouce profilé (1) est élaborée une dent de rétention (11) dont la surface de fixation (12) est parallèle à l'axe longitudinal (13) du boulon de fixation (8).

3. Le mécanisme de verrouillage pour des piles pour des instruments électriques conformément à la réclamation 1, **se caractérisant par le fait que** dans la partie supérieure du corps (7) de la pile directement contigüe des dents de profil longitudinales (6) et entre eux est formée une dent de fixation (14).

4. Le mécanisme de verrouillage pour des piles pour des instruments électriques conformément à la réclamation 1, **se caractérisant par le fait que** dans la position fermée du pouce de profil (1) la surface de fixation (12) du bord de rétention (11) et la surface de contact (15) de la dent de fixation (14) coïncident en formant un angle aigu par rapport à la surface créée par les cannelures de profil longitudinales (5) de l'instrument électrique (4) et les dents de profil longitudinales (6) du corps (7) de la pile.
